# EUROPÄISCHE PATENTANMELDUNG

(11) **EP 0 182 935 A1**
(43) Veröffentlichungstag der Anmeldung: **04.06.1986**
(21) Anmeldenummer: 84114501.4
(22) Anmeldetag: 29.11.1984
(51) Int. Cl.: E04C 5/20

(54) **Abstandhalter für Bewehrungen von Betonbauwerken od. dgl.**

(71) Anmelder: Betomax Kunststoff- und Metallwarenfabrik GmbH. & Co. KG., D-41460 Neuss (DE)
(72) Erfinder: Hoff, Walter, D-4000 Düsseldorf 11 (DE)
(74) Vertreter: Koscholke, Gotthold, Dr.-Ing.

(57) **Zusammenfassung**

Bei einem für vielfältige Anforderungen geeigneten Abstandhalter (11 für Bewehrungen von Betonbauwerken oder Bauteilen sind an einem schienen-oder leistenförmigen Auflageteil (2) im Abstand voneinander einzelne, nach einer Richtung hin vorstehende Stützkörper (3) aus korrosionsbeständigem Material vorgesehen. Diese sind bei einer Ausführung hut- oder kegelstumpfförmig ausgebildet und durch Öffnungen (4) im Steg (2a) des Auflageteiles (2) hindurchgesteckt. Sie liegen mit einer Verbreiterung an der Rückseite des Steges (2a) an. In von diesem ausgehenden Schenkeln (2b) befindet sich eine Nut (5), in die ein Widerlager (7) zur Sicherung einschiebbar ist. Bei anderen Ausführungen sind als Stützkörper bügelförmige Teile vorgesehen.

## Beschreibung

Die Erfindung bezieht sich auf einen Abstandhalter mit einer länglichen Auflage für Bewehrungen von Betonbauwerken oder Bauteilen.

Es sind längliche Abstandhalter aus Kunststoff für Beton-Bewehrungen bekannt (DE-GM 77 30 442, DE-GM 78 10 889, DE-GM 82 24 733), die als nach unten offene Hohlprofil-Körper ausgebildet sind. Solche Abstandhalter liegen mit den Unterkanten des Profils auf der Schalung auf, während die Oberseite des Profils die Auflage für die Bewehrung bildet.

Abstandhalter dieser Art sind für zahlreiche Einsatzfälle gut geeignet, während ihre Anwendung in anderen Fällen jedoch auf Schwierigkeiten stößt oder aus bestimmten Gründen nicht möglich ist. So kann es z.B. sein, daß eine sich auf verhältnismäßig ausgedehnte Partien erstreckende Berührung eines Abstandhalters mit der Schalung nicht erwünscht ist, trotzdem aber eine möglichst sichere Abstützung und Einhaltung der Lage der Bewehrung gegeben sein muß. Weiterhin besteht häufig die Forderung, daß für einen an der Schalung anliegenden und somit nach dem Ausschalen an der Betonaußenseite sichtbar werdenden Teil überhaupt kein Kunststoff verwendet werden soll.

Aufgabe der Erfindung ist es, bestehenden Schwierigkeiten Rechnung zu tragen und einen Abstandhalter zu schaffen, der auch besonderen Anforderungen, namentlich solchen der vorstehend angegebenen Art, möglichst gut gerecht wird und für vielfältige Anforderungen der Praxis geeignet ist. Weitere mit alledem zusammenhängende Probleme, mit denen sich die Erfindung befaßt, ergeben sich aus der jeweiligen Erläuterung der aufgezeigten Lösung.

Die Erfindung sieht vor, daß an einem schienen- oder leistenförmigen Auflageteil im Abstand voneinander einzelne, nach einer Richtung hin vorstehende Stützkörper vorgesehen sind. Im Gegensatz zu bekannten Ausführungen, kommen dabei nur die Enden dieser Stützkörper in Berührung mit der Schalung, während die Bewehrung auf der den Stützkörpern abgewandten Seite des Auflageteiles ruht. Bei einem solchen Abstandhalter können sowohl die Stützkörper als auch der Auflageteil jeweils für sich in verschiedenartiger Weise ausgebildet sein, so daß sich den vielfältigsten Anforderungen Rechnung tragen läßt.

Dies gilt zunächst einmal für das Material der Stützkörper und des Auflageteiles. So können insbesondere die Stützkörper aus einem zumindest weitgehend gegen Korrosion unempfindlichen Material bestehen, das kein Kunststoff ist, insbesondere aus einem entsprechenden Stahl. Des weiteren können die Stützkörper aus Beton bestehen, wobei unter diesen Begriff alle Arten von Beton fallen, namentlich auch Faserbeton. Dabei läßt sich im Inneren des Stützkörpers ein Kernteil vorsehen, gewissermaßen als Gerüst, der aus Kunststoff oder auch aus Metall bestehen kann. Schließlich läßt sich in allen Fällen, in denen Kunststoff zugelassen ist, auch ein solcher als Werkstoff für die Stützkörper vorsehen.

Der Auflageteil kann aus Kunststoff hergestellt sein, namentlich durch Extrudieren, oder er kann in den Fällen, in denen überhaupt kein Kunststoff verwendet werden soll, aus Metall bestehen, wobei darunter sowohl Stahl als auch ein Nichteisenmetall verstanden werden soll.

Zahlreiche Möglichkeiten bestehen weiterhin bezüglich der Form und sonstigen Ausgestaltung der Stützkörper und des Auflageteiles. So können die Stützkörper insbesondere hutförmig oder als Kegelstumpf ausgebildet sein. Sie lassen sich aus Stahl durch Tiefziehen herstellen, können aber auch Vollkörper sein. Bei einer anderen Ausführung sind die Stützkörper bügelförmig ausgebildet, wobei sie insbesondere eine im wesentlichen V-förmige oder W-förmige Gestalt haben können.

Schließlich bestehen im Rahmen der Erfindung zahlreiche Möglichkeiten für die Anordnung bzw. Anbringung oder Verbindung der Stützkörper an oder mit dem Auflageteil. Vorteilhaft sind die Stützkörper in öffnungen, Ausnehmungen od.dgl. des Auflageteiles eingefügt, wobei im einzelnen zahlreiche Ausführungen möglich sind.

Der Auflageteil kann über seine Länge hinweg eine Anzahl von öffnungen aufweisen, in die die Stützkörper von einer Seite hindurchgesteckt sind und mit einer Verbreiterung od.dgl. Anlage am Auflageteil finden. Die Lagesicherung kann dabei durch ein in Nuten des Auflageteiles eingeschobenes WiderLager, z.B. einen Materialstreifen, eine Platte od.dgl. erfolgen. Weitere Ausbildungen sind im einzelnen in dem sich auf die Zeichnungen beziehenden Teil der Beschreibung erläutert.

Die Stützkörper können grundsätzlich nach dem Anbringen am Auflageteil fest mit diesem verbunden werden, z.B. durch Kleben, Schweißen od.dgl., oder sie können lösbar befestigt sein. Für die Halterung der Stützkörper am oder im Auflageteil läßt sich mit besonderem Vorteil ein Klemmsitz oder Reibungsschluß vorsehen.

Im Auflageteil befinden sich zweckmäßig öffnungen, Ausnehmungen od.dgl., die während des Betoniervorganges ein Hindurchtreten von Beton gestatten.

Die Abstände der Stützkörper voneinander können so gewählt werden, wie es der zu erwartenden Belastung am besten entspricht. Dies schließt auch eine Ausführung ein, bei der im Auflageteil öffnungen, Ausnehmungen od.dgl. zum Einfügen von Stützkörpern in verhältnismäßig großer Zahl vorhanden sind, wobei diese dann je nach den Erfordernissen alle oder nur zum Teil mit Stützkörpern bestückt werden können. Erfindungsgemäß können die Stützkörper am Auflageteil in einer Flucht hintereinander angeordnet sein, etwa in einer Reihe, oder aber auch in mehreren Reihen oder sonstigen Anordnungen, insbesondere mit gegenseitigem Versatz.

Weitere Einzelheiten, Merkmale und Vorteile der Erfindung ergeben sich aus der nachstehenden Beschreibung, aus der zugehörigen Zeichnung und aus den Ansprüchen. Es zeigen:
Fig. 1 eine Ausführung des Abstandhalters in perspektivischer Darstellung,
Fig. 2 einen Schnitt nach der Linie II - II in Fig. 1,
Fig. 3 eine Ausführung eines Stützkörpers in Ansicht,
Fig. 4 eine Draufsicht zu Fig. 3,
Fig. 5 eine andere Ausführung eines Stützkörpers in Ansicht,
Fig. 6 eine weitere Ausführung eines Stützkörpers mit Auflageteil in Stirnansicht,
Fig. 7 den Kernteil des Stützkörpers nach Fig. 6 in Draufsicht,
Fig. 8 eine weitere Ausführung eines Stützkörpers in einem axialen Schnitt,
Fig. 9 den Stützkörper nach Fig. 8 in einem um 90° versetzten axialen Schnitt, wobei ein Auflageteil strichpunktiert eingezeichnet ist,
Fig. 10 und 11 weitere Ausführungen des Abstandhalters, jeweils in einer perspektivischen Darstellung,
Fig. 12 eine andere Ausführung des Abstandhalters in perspektivischer Darstellung,
Fig. 13 einen Stützkörper und
Fig. 14 einen Auflageteil.

Der in den Fig. 1 und 2 gezeigte Abstandhalter 1 weist einen schienenartigen Auflageteil 2 auf, an dem sich einzelne, jeweils nach der gleichen Richtung hin vorstehende Stützkörper 3 befinden. Der Auflageteil 2 kann insbesondere ein durch Extrudieren hergestelltes Element sein und aus Kunststoff oder aber auch aus Stahl oder einem Nichteisenmetall bestehen. Dies gilt entsprechend auch für alle anderen Ausführungen des Abstandhalters.

Der Auflageteil 2 weist bei diesem Ausführungsbeispiel einen mit einer Reihe liegenden Öffnungen 4 versehenen Steg 2a und von diesem auf einer Seite abgehende Schenkel 2b mit darin gebildeten, einander zugewandten parallelen Nuten 5 auf. Die Stützkörper 3 (vgl. auch Fig. 3 und 4) sind hier hutförmig ausgebildet, ähnlich wie ein Fingerhut, und können insbesondere durch Tiefziehen aus korrosionsbeständigem Stahl, z.B. sog. V2A-Stahl,hergestellt sein. Sie weisen am rückwärtigen Ende eine flanschartige Verbreiterung 6 auf, die quadratisch bzw. rechteckig oder aber auch kreisförmig sein kann. Letzteres ist in Fig. 4 bei der Ziffer 6' strichpunktiert angedeutet.

Die Stützkörper werden durch die öffnungen 4 hindurchgesteckt, so daß sie sich in diese einfügen, und liegen dann mit der endseitigen Verbreiterung 6 an der Rückseite des Steges 2a an. Um ihre Lage zu sichern, ist in die Nuten 5 noch ein Widerlager 7 eingeschoben, das bei der gezeigten Ausführung die Form einer Platte oder eines Streifens aus Kunststoff oder Blech hat, so daß sich der besonders gut in Fig. 2 erkennbare Endzustand ergibt. Die Abmessungen der Nuten 5 einerseits und die Stärken der Verbreiterung 6 und des Widerlagers 7 andererseits lassen sich ohne Schwierigkeiten so wählen, daß alle Teile miteinander verspannt sind und sich ein fester Sitz der Stützkörper 3 im Auflageteil 2 ergibt.

Es ist aber auch möglich, die Stützkörper 3 dadurch am Auflageteil 2 festzulegen, daß sie mit ihrer Verbreiterung 6 festgeklebt bzw. bei aus Stahl bestehenden Teilen angeschweißt werden. Eine solche Festlegung durch Kleben bzw. Schweißen kann auch bei anderen Ausführungen des Abstandhalters erfolgen, sei es als alleinige Maßnahme, sei es zusätzlich zu einer anderen Art der Anbringung oder Halterung.

Bei der Verwendung des Abstandhalters 1 am Einsatzort kommen die Stützkörper 3 an der in Fig. 2 strichpunktiert angedeuteten Schalung S zur Anlage, während die Bewehrungsstäbe B od.dgl. auf der anderen Seite des Auflageteiles 2, d.h. auf den Stirnflächen der Schenkel 2b, ruhen und somit in dem gewünschten Abstand von der Schalung gehalten werden, wie dies Fig. 2 ebenfalls zeigt. Ein solcher Abstandhalter ist vielseitig einsetzbar. Er kann insbesondere für vertikalen Einbau in Betracht kommen, ebenso wie die noch zu erläuternden Ausführungen nach den Fig. 10 und 12 bis 14, während die Ausführung nach Fig. 11 namentlich für waagerechten Einbau gut geeignet ist. Im übrigen kann sich dies nach den jeweiligen Bedingungen und Erfordernissen richten.

Fig. 5 zeigt einen aus Beton, insbesondere Faserbeton, bestehenden Stützkörper 8 in Gestalt eines Kegelstumpfes, der auch eine flanschartige Verbreiterung 9 am rückwärtigen Ende aufweist. Ein solcher Stützkörper kann bei einer Ausführung der in den Fig. 1 und 2 veranschaulichten Art anstelle der dortigen hohlen Stützkörper 3 verwendet werden, wobei die Nuten 5 dann entsprechend der größeren Dicke der Verbreiterung 9 eine größere Höhe erhalten, er läßt sich aber auch bei anderen noch zu erläuternden Ausführungen verwenden.

In Fig. 6 ist ein Stützkörper 10 aus Beton, ggfs. Faserbeton, gezeigt, der einen Profilkörper als Kernteil 11 aufweist. Dieser kann aus Kunststoff oder auch aus Stahl bzw. einem Nichteisenmetall bestehen und stellt ein tragendes Gerüst und eine Verstärkung des Stützkörpers dar. Die Ausbildung eines solchen Kernteiles kann, wie gezeigt, tannenbaumförmig sein oder auch in anderer Weise gewählt werden. Vorteilhaft wird die Ausführung so getroffen, daß der Kernteil 11 mit einem tellerförmigen Abschluß zugleich eine flanschartige Verbreiterung 12 des Stützkörpers 10 bildet, die rund oder auch quadratisch sein kann, wie in Fig. 7 strichpunktiert bei der Ziffer 12' eingezeichnet ist.

Auch ein solcher Stützkörper kann bei einer Ausführung der in den Fig. 1 und 2 gezeigten Art verwendet werden. Fig. 6 veranschaulicht demgegenüber eine andere Ausführung des Abstandhalters, bei welcher der auch hier schienen-oder leistenförmige Auflageteil 13 auf einer Seite eines Steges 13a einander zugewandte parallele Nuten 14 aufweist, in die die Stützkörper 10 mit den flanschartigen Verbreiterungen 12 eingeschoben sind. Dabei ist für die Halterung der Stützkörper 10 in den Nuten 14 vorteilhaft ein Reibungsschluß oder Klemmsitz vorgesehen, derart, daß die Stützkörper nur unter einer gewissen Kraftaufwendung in die Nuten 14 einschiebbar sind und dann sicher an ihrer Stelle gehalten werden. Dies läßt sich ohne weiteres durch entsprechende Dimensionierung der Nuten 14 einerseits und der Verbreiterung 12 andererseits und/oder durch eine gewisse elastische Verformbarkeit bzw. ein Federungsvermögen des Auflageteiles 13 erreichen. Mit der Ziffer 13b sind vom Steg 13a abgehende Schenkel bezeichnet, auf denen beim Einsatz die Bewehrung zu liegen kommt.

Das vorstehend Gesagte gilt sinngemäß und entsprechend für alle Stützkörper, die mit Ansätzen, Verbreiterungen, Vorsprüngen od.dgl. versehen sind, wie z.B. für solche nach Fig. 3 und 4 oder Fig. 5, des weiteren aber auch für Stützkörper 15 der in Fig. 8 und 9 gezeigten Art. Diese haben ähnlich wie die Stützkörper 3 eine rotationssymmetrische hohle Form und weisen auf einander diametral gegenüberliegenden Seiten Schlitze 16 auf, derart, daß sie auf einen Auflageteil 17 aufschiebbar sind (Fig. 9), der parallel verlaufende linealartige Vorsprünge 18 aufweist, wobei die letzteren in die Schlitze 16 eingreifen. Die Vorsprünge 18 können insbesondere die Begrenzung von Nuten 14 bilden, in denen die Endbereiche der Stützkörper 15 Platz finden. Der Auflageteil 17 nach Fig. 9 kann demjenigen nach Fig. 6 entsprechen. Die Stützkörper 15 bestehen vorteilhaft aus korrosionsbeständigem Stahl. Anstelle von hohlen Stützkörpern können aber auch solche aus vollem Material vorgesehen sein, etwa aus Beton, wobei diese dann den Schlitzen 16 entsprechende Nuten od.dgl. aufweisen, in welche die Vorsprünge 18 des Auflageteiles 17 eingreifen. Was weiter oben im Hinblick auf die Halterung von mit Verbreiterungen od.dgl. versehenen Stützkörpern durch Reibungsschluß oder Klemmsitz in Nuten 14 des Auflageteiles 13 gesagt wurde, gilt für die zuletzt beschriebene Ausführungsart, etwa nach Fig. 9, sinngemäß und entsprechend. Auch die Stützkörper 15 können ein gewisses Federungsvermögen in radialer Richtung haben.

Durch in die Schlitze 16 des Stützkörpers 15 oder in entsprechenden Nuten eines Stützkörpers eingreifende Vorsprünge 18 am Auflageteil 17 ist zugleich eine Sicherung gegen Verdrehen des Stützkörpers gegeben, was in besonderen Fällen erwünscht sein kann. Das gleiche wird bei anderen Ausführungen mit eckigen Verbreiterungen (z.B. 12' in Fig. 6) am Ende eines Stützkörpers erreicht.

In den Fig. 10 und 11 sind zwei Ausführungen von Abstandhaltern dargestellt, bei denen der Auflageteil 13 gleich oder im wesentlichen gleich dem in Fig. 6 gezeigten ist, also einander zugewandte parallele Nuten 14, einen Steg 13a und Schenkel 13b aufweist, wobei auf den letzteren beim Einsatz die Bewehrung zu liegen kommt. Als Stützkörper sind bügelförmige Teile 21 bzw. 22 vorgesehen, und zwar bei der Ausführung nach Fig. 10 in V-Form und bei der Ausführung nach Fig. 11 in W-Form. Letzteres kann insbesondere bei waagerechtem Einbau des Abstandhalters von Vorteil sein und erhöht generell die Standsicherheit.

Die bügelförmigen Stützkörper 21, 22 bestehen aus korrosionsbeständigem Stahl und sind bei der gezeigten zweckmäßigen Ausführung jeweils mit einer sich über den größten Teil ihrer Länge erstreckenden Sicke 23 bzw. 24 versehen, die zur Erhöhung der Belastbarkeit beiträgt.

An den Enden ihrer Schenkel 21a, 22a weisen die Stützkörper 21 und 22 jeweils durch Abwinklungen gebildete Ansätze 25 auf, mit denen sie in die Nuten 14 des Auflageteiles 13 einschiebbar sind. Eine Lagesicherung durch Klemmsitz läßt sich dadurch erreichen, daß die bügelförmigen Stützkörper 21, 22 ein gewisses Federungsvermögen in Querrichtung haben, derart, daß ihre Schenkel 21a, 22a mit den Ansätzen 25 vor dem Einbau einen Abstand voneinander haben, der größer ist als der Abstand der Nuten voneinander, und deshalb entgegen der vorhandenen Federkraft in Richtung aufeinander gedrückt werden müssen, damit die Ansätze 25 in die Nuten 14 gelangen können. Die Stützkörper können dann an die jeweils gewünschte Stelle gebracht werden und sind nach dem Loslassen fixiert.

In Fig. 10 weist der Auflageteil 13 in seinem Steg 13a Öffnungen 20 auf (von denen nur eine gezeigt ist), durch die beim Betonieren der Beton hindurchtreten kann. Vorteilhaft sind solche öffnungen u.a. an denjenigen Stellen vorgesehen, an denen die Stützkörper angeordnet werden. Auch bei allen anderen Ausführungen des Abstandhalters sind die Auflageteile zweckmäßig mit Durchtrittsöffnungen für den Beton versehen, ohne daß dies im einzelnen dargestellt ist.

In den Fig. 12 bis 14 ist eine Ausführung eines Abstandhalters gezeigt, bei der die Stützkörper 26 auch bügelförmig sind und V- oder W-Form haben, aber mit ihren Enden nicht in parallele Nuten des Auflageteiles eingreifen, wie etwa bei den Ausführungen nach den Fig. 10 und 11, sondern in einzelnen Ausnehmungen 27 gehalten sind. Letztere sind paarweise mit Abstand voneinander in Längsrichtung des Auflageteiles 28 im Steg 28a desselben vorgesehen und haben eine etwa T-förmige Gestalt mit einem Querteil 27a und einem Längsteil 27b. Mit der Ziffer 28b sind vom Steg 28a abgehende Schenkel für die Auflage der Bewehrung bezeichnet.

Jeder mit einem gewissen Federungsvermögen ausgestattete Stützkörper 26 ist an den Endteilen 29 seiner Bügelschenkel 26a jeweils mit einer Profilierung versehen, die hier die Form zweier gegenüberliegender Ausstanzungen 30 hat. Beim Einsetzen wird der betreffende Stützkörper 26 so weit zusammengedrückt, daß die Enden durch die entsprechend dimensionierten Querteile 27a der Ausnehmungen 27 bis zu einer bestimmten Tiefe eingeführt werden können. Beim Loslassen federn die Schenkel 26a dann auseinander, wobei die zwischen den Ausstanzungen 30 belassenen Bereiche 29a sich durch die entsprechend breiten Längsteile 27b der Ausnehmungen 27 hindurchbewegen und an deren Grund zur Anlage kommen. Damit ist der Endzustand erreicht, in dem die Stützkörper 26 am Auflageteil 28 arretiert und sicher festgelegt sind. Die Erfindung umfaßt alle Möglichkeiten, bei denen ein solches Prinzip des Eingriffs zweier Enden eines Stützkörpers in Vertiefungen, Ausnehmungen, Durchbrüchen od.dgl. verwirklicht ist.

Im Steg 28a des Auflageteiles 28 sind auch hier öffnungen 20 für den Durchtritt des Betons vorhanden.

Alle in der vorstehenden Beschreibung erwähnten bzw. in der Zeichnung dargestellten Merkmale sollen, sofern der bekannte Stand der Technik es zuläßt, für sich allein oder auch in Kombinationen als unter die Erfindung fallend angesehen werden.

## Patentansprüche

1. Abstandhalter mit einer länglichen Auflage für Bewehrungen von Betonbauwerken oder Bauteilen, dadurch gekennzeichnet, daß an einem schienen- oder leistenförmigen Auflageteil (2, 13, 17, 28) im Abstand voneinander einzelne, nach einer Richtung hin vorstehende Stützkörper (3, 8, 10, 15, 21, 22, 26) vorgesehen sind.

2. Abstandhalter nach Anspruch 1, dadurch gekennzeichnet, daß die Stützkörper (3, 8, 10, 15, 21, 22, 26) aus einem zumindest weitgehend gegen Korrosion unempfindlichen Material bestehen, das kein Kunststoff ist, insbesondere aus korrosionsbeständigem Stahl oder Beton.

3. Abstandhalter nach Anspruch 2, dadurch gekennzeichnet, daß die Stützkörper (10) einen Kernteil (11) aus Kunststoff oder Metall aufweisen.

4. Abstandhalter nach einem der Ansprüche 1 bis 3, dadurch gekennzeichnet, daß der Auflageteil (2, 13, 17, 28) aus Kunststoff oder aus Metall besteht.

5. Abstandhalter nach einem der Ansprüche 1 bis 4, dadurch gekennzeichnet, daß die Stützkörper (3, 8, 10, 15) hutförmig oder als Kegelstumpf ausgebildet sind, insbesondere mit einer flanschartigen Verbreiterung (6, 9, 12) am rückwärtigen Ende.

6. Abstandhalter nach einem der Ansprüche 1 bis 4, dadurch gekennzeichnet, daß die Stützkörper (21, 22, 26) bügelförmig ausgebildet sind, insbesondere mit im wesentlichen V-förmiger oder W-förmiger Gestalt.

7. Abstandhalter nach einem der Ansprüche 1 bis 6, dadurch gekennzeichnet, daß die Stützkörper (3, 15, 21, 22, 26.) aus federndem Material bestehen.

8. Abstandhalter nach einem der Ansprüche 1 bis 7, dadurch gekennzeichnet, daß die Stützkörper (3, 8, 10, 15, 21, 22, 26) in öffnungen (4), Ausnehmungen (4, 14, 27) od.dgl. des Auflageteiles (2, 13, 17, 28) eingefügt sind.

9. Abstandhalter nach Anspruch 8, dadurch gekennzeichnet, daß der Auflageteil (2) auf einer Seite eines mit öffnungen (4) versehenen Steges (2a) einander zugewandte parallele Nuten (5) aufweist und ein in die Nuten (5) einschiebbares Widerlager (7) für die Stützkörper (3) vorgesehen ist.

1₀. Abstandhalter nach einem der Ansprüche 1 bis 9, dadurch gekennzeichnet, daß die Stützkörper (15) auf einander gegenüberliegenden Seiten Nuten, Schlitze (16) od.dgl. aufweisen und am Auflageteil (17) parallel verlaufende Vorsprünge (18) vorgesehen sind, auf die die Stützkörper (15) aufschiebbar sind.

11. Abstandhalter nach einem der Ansprüche 1 bis 8, dadurch gekennzeichnet, daß der Auflageteil (13) einander zugewandte Nuten (14) aufweist, in die Stützkörper (3, 10, 21, 22) mit an ihnen vorgesehenen Verbreiterungen (6, 6¹, 12) Vorsprüngen, Ansätzen (25) od.dgl. einschiebbar sind.

12. Abstandhalter nach einem der Ansprüche 1 bis 8, dadurch gekennzeichnet, daß die Stützkörper (26) profilierte Endteile (29) aufweisen und in angepaßte Ausnehmungen (27) im Auflageteil (28) einfügbar sind.

13. Abstandhalter nach einem der Ansprüche 1 bis 12, dadurch gekennzeichnet, daß für die Halterung der Stützkörper (3, 8, 10, 15, 21, 22, 26) am oder im Auflageteil ein Klemmsitz oder Reibungsschluß vorgesehen ist.

14. Abstandhalter nach einem der Ansprüche 1 bis 13, dadurch gekennzeichnet, daß die Stützkörper (3, 8, 10, 15, 21, 22, 26) am Auflageteil (2, 13, 17, 28) durch Klebung, Schweißung od.dgl. festgelegt sind.

15. Abstandhalter nach einem der Ansprüche 1 bis 14, dadurch gekennzeichnet, daß im Auflageteil (2, 13, 17, 28) Durchtrittsöffnungen (20) vorgesehen sind.
